# FASCICULE DE BREVET EUROPEEN

(11) **EP 0 749 135 B1**
(45) Date de publication et mention de la délivrance du brevet: **16.05.2001**
(21) Numéro de dépôt: 96401235.5
(22) Date de dépôt: 10.06.1996
(51) Int. Cl.: H01H 3/02

(54) **Bouton de commande à accrochage, notamment pour action sur un composant électrique**
Bedienungstaste mit Verriegelung, insbesondere zur Bedienung einer elektrische Komponente
Control button with latch, particularly for controlling an electrical component

(30) Priorité: 13.06.1995 FR 9506963
(43) Date de publication de la demande: 18.12.1996
(73) Titulaire: BACO - constructions électriques anciennement BAUMGARTEN, F-67100 Strasbourg (FR)
(72) Inventeur: Schaeffer, Maurice, 67100 Strasbourg (FR); Fantini, Fabien, 67100 Strasbourg (FR)
(74) Mandataire: CABINET BONNET-THIRION

(56) Documents cités:
- EP-A- 0 386 844
- DE-A- 3 533 891

## Description

La présente invention concerne d'une manière générale les boutons de commande à accrochage du type de ceux mis en oeuvre par exemple sur une machine pour permettre d'assurer un arrêt d'urgence qu'il convient de faire perdurer. Le document EP-A-0 386 844 montre un bouton de commande selon le préambule de la revendication 1.

Ces boutons de commande, communément appelés "coup de poing", parce que leur forme permet de les actionner avec la paume de la main, comportent, usuellement, de manière coaxiale, un corps de guidage, par lequel ils sont adaptés à être montés sur un quelconque support, et qui, donc, est fixe, un poussoir, qui, pour action sur un quelconque composant sous-jacent auquel est asservie la machine à contrôler, est monté mobile axialement dans le corps de guidage, à la manière d'un piston, entre une position reculée et une position avancée, des moyens d'accrochage, qui, interposés sur le trajet du poussoir, pour une retenue débrayable de celui-ci dans un sens axial au moins, sont effaçables, en ce sens qu'ils sont aptes à libérer le poussoir, un organe de commande, en forme générale de champignon, qui, monté mobile axialement par rapport au corps de guidage, entre une position sortie d'attente et une position enfoncée de service, comporte une tête, pour l'action de l'usager, et un axe, pour l'actionnement du poussoir, des moyens élastiques de rappel, qui sollicitent en permanence l'organe de commande en direction de sa position sortie d'attente, et, intervenant entre le poussoir et l'organe de commande, des moyens d'attelage à jeu, qui sont aptes à permettre à cet organe de commande d'exercer une traction sur le poussoir dans le sens axial opposé à son action sur le composant sous-jacent, et qui, par là, permettent à cet organe de commande de ramener en position reculée le poussoir lorsqu'il est lui-même ramené en position sortie d'attente.

Usuellement, les moyens d'accrochage agissent sur le poussoir dans le sens axial allant de sa position avancée, pour laquelle il agit sur le composant sous-jacent, à sa position reculée, pour laquelle il est écarté de celui-ci, et, donc, dans le sens axial allant de la position enfoncée de service à la position sortie d'attente de l'organe de commande.

Ainsi, lorsque l'organe de commande est l'objet d'une action d'enfoncement, et que, sous sa sollicitation, le poussoir se déplace lui-même en position avancée, ce qui lui permet d'agir sur le composant sous-jacent à commander, en faisant par exemple basculer celui-ci d'un état de fermeture à un état d'ouverture, le poussoir vient se prendre sous les moyens d'accrochage, et, dès lors retenu par ceux-ci, il maintient en état d'ouverture le composant sous-jacent tout en retenant l'organe de commande en position enfoncée de service.

Usuellement, également, pour le retour du composant sous-jacent à son état initial de fermeture, c'est-à-dire pour un basculement inverse de ce composant d'un de ses états à l'autre, il faut exercer sur l'organe de commande une traction suffisante pour que, entraîné par cet organe de commande, le poussoir puisse revenir de sa position avancée à sa position reculée et ainsi libérer ce composant.

Mais, en pratique, eu égard aux courses disponibles, l'action du poussoir sur le composant sous-jacent peut intempestivement intervenir avant qu'il franchisse les moyens d'accrochage.

Autrement dit, le basculement de l'état de fermeture à l'état d'ouverture du composant sous-jacent peut intervenir intempestivement avant l'accrochage du poussoir, et, donc, de l'organe de commande.

Par suite, si cet organe de commande est inopportunément relâché avant cet accrochage, le composant sous-jacent revient inévitablement à son état initial de fermeture, alors même qu'il a été temporairement basculé dans son état d'ouverture dans l'intervalle.

Autrement dit, l'arrêt d'urgence recherché n'est dans ce cas que temporaire, au détriment de la sécurité.

La présente invention a d'une manière générale pour objet une disposition permettant au contraire d'assurer avantageusement une pérennité d'un tel arrêt d'urgence une fois celui-ci dûment établi, et conduisant, par ailleurs, à d'autres avantages.

De manière plus précise, elle a pour objet un bouton de commande du genre comportant, de manière coaxiale, un corps de guidage, par lequel il est adapté à être monté sur un quelconque support, et qui, donc, est fixe, un poussoir, qui, pour action sur un quelconque composant sous-jacent, est monté mobile axialement à la manière d'un piston dans le corps de guidage, entre une position reculée et une position avancée, des moyens d'accrochage, qui, interposés sur le trajet du poussoir, pour une retenue débrayable de celui-ci dans un sens axial au moins, sont effaçables, un organe de commande, qui, monté mobile axialement par rapport au corps de guidage, entre une position sortie d'attente et une position enfoncée de service, comporte une tête, pour l'action de l'usager, et un axe, pour l'actionnement du poussoir, des moyens élastiques de rappel, qui sollicitent en permanence l'organe de commande en direction de sa position sortie d'attente, dans lequel il est associé, à ce poussoir, d'une part, des moyens élastiques de polarisation axiale, qui sont aptes à le solliciter en direction de sa position avancée, et, d'autre part, des moyens élastiques de polarisation circulaire, qui le sollicitent en permanence en direction d'une position angulaire de repos, et dans lequel il est prévu des moyens de déverrouillage, qui, sous le contrôle de l'usager, sont aptes à permettre un entraînement en rotation relatif du poussoir et/ou de l'organe de commande l'un par rapport à l'autre, caractérisé en ce que, intervenant entre le poussoir et l'organe de commande, il comporte des moyens d'attelage à jeu, qui sont aptes à permettre à cet organe de commande d'exercer une traction sur le poussoir dans le sens axial opposé à son action sur le composant sous-jacent, ce bouton de commande étant d'une manière générale et en ce que lesdits moyens d'accrochage comportent, d'une part, une bague d'accrochage, qui, montée rotative par rapport au corps de guidage tout en étant calée axialement sur celui-ci, porte radialement en saillie au moins un ergot, et, d'autre part, deux pistes avec lesquelles l'ergot de la bague d'accrochage est simultanément en prise, l'une sur le poussoir, l'autre sur l'axe de l'organe de commande, en ce que, le poussoir étant lui-même monté rotatif autour de l'axe de l'ensemble.

Grâce à une telle disposition, le poussoir est momentanément retenu par les moyens d'accrochage lorsque l'organe de commande est l'objet d'une action d'enfoncement, ce qui l'empêche d'agir prématurément sur le composant sous-jacent, et il est à souligner, à ce sujet, que ces moyens d'accrochage interviennent alors sur le poussoir dans un sens axial qui, allant en l'espèce de sa position reculée à sa position avancée, et, donc, de la position sortie d'attente de l'organe de commande à la position enfoncée de service de celui-ci, est inverse du précédent.

Il est ainsi possible de disposer, pour l'organe de commande, d'une course axiale suffisante pour que, tout au long de la retenue temporaire du poussoir par les moyens d'accrochage, les moyens élastiques de polarisation axiale associés à ce poussoir soient progressivement mis sous contrainte.

Dès lors, lorsque, sous l'action de l'organe de commande, les moyens d'accrochage libèrent le poussoir, les moyens élastiques de polarisation axiale qui sont associés à ce poussoir le propulsent d'eux-mêmes, et inéluctablement, en direction du composant sous-jacent, ce qui lui permet d'agir, comme précédemment, sur celui-ci, en le faisant par exemple basculer de son état de fermeture à son état d'ouverture.

Mais, si, à compter de cet instant, l'organe de commande est relâché, la bague d'accrochage que comportent les moyens d'accrochage suivant l'invention assure sa retenue en position enfoncée de service, la piste par laquelle il coopère avec l'ergot de cette bague d'accrochage étant dûment organisée à cet effet.

Autrement dit, grâce à la disposition suivant l'invention, à partir du moment où les moyens d'accrochage ont libéré le poussoir, et que, sous l'action de celui-ci, le composant sous-jacent a, en toute certitude, changé d'état, un relâchement inopiné de l'organe de commande reste avantageusement sans effet sur l'état d'ouverture qui est alors celui de ce composant.

Il est à souligner, à ce sujet, que, à la différence des dispositions précédentes, les moyens d'accrochage suivant l'invention agissent d'abord sur le poussoir, dans un premier sens axial, pour la retenue de ce poussoir à l'encontre de son déplacement en direction du composant sous-jacent sur lequel il doit agir, et, ensuite, sur l'organe de commande, dans le sens axial opposé au précédent, pour la retenue de cet organe de commande à l'encontre des moyens élastiques de rappel le sollicitant en direction de sa position sortie d'attente, et, donc, pour le verrouillage de l'ensemble en position enfoncée de service.

Suivant l'invention, et à la différence des dispositions précédentes, le déverrouillage implique la mise en oeuvre de moyens propres à permettre un entraînement en rotation relatif du poussoir et/ou de l'organe de commande l'un par rapport à l'autre.

Pour certaines applications, au moins, ces moyens de déverrouillage, qui comportent par exemple une tige de section transversale autre que circulaire à engager axialement dans un alésage de section transversale complémentaire prévu à cet effet dans le poussoir, peuvent, si désiré, être laissés librement à la disposition de l'usager.

Mais, pour d'autres applications, ils peuvent avantageusement être sous le contrôle d'un barillet de serrure.

Le déverrouillage du bouton de commande, nécessaire à son retour en position sortie d'attente, et, ainsi, au retour en état de fermeture du composant sous-jacent qu'il contrôle, exige, dans ce cas, l'intervention d'un personnel autorisé à disposer de la clé requise.

Il peut s'agir, par exemple, d'un personnel qualifié, ayant à charge de contrôler, au bénéfice de la sécurité, si la machine concernée est effectivement en état d'être remise en route.

Il peut s'agir, également, d'un personnel de maîtrise ayant à charge de contrôler si l'arrêt d'urgence précédemment appliqué à cette machine était bien dûment justifié.

Les caractéristiques et avantages de l'invention ressortiront d'ailleurs de la description qui va suivre, à titre d'exemple, en référence aux dessins schématiques annexés sur lesquels :
la figure 1 est une vue en perspective d'un bouton de commande suivant l'invention, pour la position sortie d'attente de son organe de commande ;
la figure 2 en est une vue en perspective pour la position enfoncée de service de cet organe de commande ;
la figure 3 en est une vue en coupe axiale éclatée ;
la figure 4 en est, à échelle supérieure, une vue en coupe axiale montée ;
la figure 5 est, à échelle différente, une vue en coupe transversale de certains, seulement, de ses composants, suivant, globalement, la ligne V-V de la figure 4 ;
la figure 6 est, également à échelle différente, une vue en perspective de certains des composants du bouton de commande suivant l'invention ;
la figure 7 est une vue de dessous d'un de ces composants, suivant la flèche VII de la figure 6 ;
la figure 8 est une vue de dessus d'un autre de ces composants, suivant la flèche VIII de la figure 6 ;
les figures 9A, 9B, 9C sont des vues en coupe axiale qui, analogues à celle de la figure 4, illustrent diverses phases de fonctionnement du bouton de commande suivant l'invention ;
les figures 10, 10', 10A, 10B, 10C sont des vues schématiques illustrant également diverses phases de ce fonctionnement, les figures 10A, 10B, 10C correspondant chacune respectivement aux figures 9A, 9B, 9C précédentes.

Tel qu'illustré schématiquement sur les figures 1 et 2, il s'agit, globalement, d'agir sur un quelconque composant 10, et, par exemple, pour l'arrêt d'urgence d'une machine, sur un quelconque composant électrique, tel qu'un interrupteur, pour provoquer un changement d'état de ce composant 10, c'est-à-dire pour en provoquer le basculement d'un état à un autre, et, par exemple, pour en provoquer le basculement d'un état de fermeture à un état d'ouverture.

Ce composant 10 ne relevant pas par lui-même de la présente invention, il ne sera pas décrit ici, et il n'a été schématisé que par un contour sur les figures 1 et 2.

Pour action sur ce composant 10, il est mis en oeuvre un bouton de commande 11 comportant, globalement, de manière coaxiale autour d'un axe A commun à l'ensemble, un corps de guidage 12, par lequel, tel que schématisé en traits interrompus sur la figure 4, il est adapté à être monté sur un quelconque support 13, un poussoir 14, qui, pour action sur le composant 10 sous-jacent, et, plus précisément, sur un téton 15 de celui-ci, est monté mobile axialement, à la manière d'un piston, dans le corps de guidage 12, entre une position reculée représentée sur les figures 4 et 9A et une position avancée représentée sur les figures 9B et 9C, des moyens d'accrochage 16, qui, interposés sur le trajet du poussoir 14, pour une retenue débrayable de celui-ci dans un sens axial au moins, sont effaçables, suivant des dispositions décrites plus en détail ultérieurement, un organe de commande 17, qui, monté mobile axialement par rapport au corps de guidage 12, entre une position sortie d'attente, représentée sur les figures 1 et 4, et une position enfoncée de service, représentée sur- les figures 2 et 9C, comporte une tête 18, pour l'action de l'usager, et un axe 19, pour l'actionnement du poussoir 14, des moyens élastiques de rappel 20, qui sollicitent en permanence l'organe de commande 17 en direction de sa position sortie d'attente, et, intervenant entre le poussoir 14 et l'organe de commande 17, des moyens d'attelage à jeu 21, qui, suivant des dispositions également décrites plus en détail ultérieurement, sont aptes à permettre à cet organe de commande 17 d'exercer une traction sur le poussoir 14 dans le sens axial opposé à son action sur le composant 10 sous-jacent.

Par exemple, et tel que schématisé en traits interrompus sur la figure 4, le support 13 est une simple plaque dans un évidement 22 de laquelle le corps de guidage 12 est engagé par une portion filetée 23.

D'un côté du support 13, le corps de guidage 12 prend appui sur ce support 13 par un épaulement 24, et, de l'autre côté, un écrou 25 est vissé sur sa portion filetée 23, pour son blocage en position sur ce support 13.

En pratique, l'épaulement 24 du corps de guidage 12 est formé par la surface inférieure d'un épanouissement radial 26 de ce corps de guidage 12.

Suivant l'invention, les moyens d'accrochage 16 comportent, d'une part, une bague d'accrochage 28, qui, montée rotative par rapport au corps de guidage 12, tout en étant calée axialement sur celui-ci, porte radialement en saillie au moins un ergot 29, et, d'autre part, deux pistes 30A, 30B avec lesquelles cet ergot 29 est simultanément en prise, l'une sur le poussoir 14, l'autre sur l'axe 19 de l'organe de commande 17.

Le poussoir 14 est lui-même monté rotatif autour de l'axe A de l'ensemble.

Il est associé, à ce poussoir 14, d'une part, des moyens élastiques de polarisation axiale 31, qui sont aptes à le solliciter en direction de sa position avancée, et, donc, en direction du composant 10 sous-jacent, et, d'autre part, des moyens élastiques de polarisation circulaire 32, qui le sollicitent en permanence en direction d'une position angulaire de repos autour de l'axe A, tel que représenté sur les figures, et il est prévu des moyens de déverrouillage 33 qui, sous le contrôle de l'usager, sont aptes à permettre un entraînement en rotation relatif de ce poussoir 14 et/ou de l'organe de commande 17 l'un par rapport à l'autre autour de cet axe A.

Dans la forme de réalisation représentée, la bague d'accrochage 28 se situe axialement -au niveau de l'épanouissement radial 26 du corps de guidage 12, et elle se trouve disposée dans un logement 35 défini pour partie par ce corps de guidage 12 et pour partie par une douille 36 calée axialement, et circulairement, sur ce dernier.

En pratique, cette douille 36 est contrebutée, axialement, par une collerette 37 rapportée par vissage sur le corps de guidage 12 à la faveur de l'épanouissement radial 26 de celui-ci.

Pour ce faire, la douille 36 présente, annulairement, radialement en saillie sur sa surface extérieure, à la base de celle-ci, un rebord 38 par lequel elle est pincée axialement entre le corps de guidage 12 et la collerette 37.

Elle présente, en outre, en saillie de place en place sur sa tranche inférieure, au moins deux ergots 40, par lesquels elle est en prise avec des évidements 41 prévus en correspondance sur le corps de guidage 12, et par lesquels elle est donc bloquée circulairement sur celui-ci.

La douille 36 présente, en outre, annulairement, radialement en saillie sur sa surface intérieure, à distance tant de sa tranche inférieure que de sa tranche supérieure, un bandeau 42, par le flanc inférieur duquel elle délimite le logement 35 de la bague d'accrochage 28, et par le flanc supérieur duquel elle fournit un appui aux moyens élastiques de rappel 20 de l'organe de commande 17.

En pratique, ces moyens élastiques de rappel 20 sont constitués par un simple ressort de compression, du type ressort à boudin, qui, disposé autour de l'axe 19 de l'organe de commande 17, porte, à son autre extrémité, sur la surface inférieure de la tête 18 de celui-ci.

Dans la forme de réalisation représentée, la collerette 37 s'étend radialement à distance de la douille 36, à l'extérieur de celle-ci, en ménageant donc avec cette douille 36 un espace annulaire 43, et l'organe de commande 17 comporte, en saillie sur la surface inférieure de sa tête 18, autour de son axe 19, et à distance de celui-ci, une jupe 44 engagée axialement dans cet espace annulaire 43.

Ainsi qu'il est visible sur la figure 7, cette jupe 44 présente, de place en place, sur sa surface intérieure, pour son guidage, et son blocage en rotation, sur la douille 36, des méplats 45, en pratique au nombre de quatre dans la forme de réalisation représentée, la douille 36 présentant, elle-même de manière complémentaire, un nombre égal de méplats non visibles sur les figures.

De même, la jupe 44 de l'organe de commande 17 présente, en saillie sur sa surface intérieure, au moins une nervure 46, qui, pour servir de détrompeur, est en prise avec une rainure complémentaire prévue à cet effet en creux sur la surface extérieure de la douille 36.

En pratique, deux nervures 46 sont ainsi prévues, angulairement à distance l'une de l'autre.

En pratique, également, il y a quatre méplats 45 dans la forme de réalisation représentée.

Dans la forme de réalisation représentée, la bague d'accrochage 28 entoure le poussoir 14, et celui-ci, qui est creux, entoure lui-même l'axe 19 de l'organe de commande 17, en sorte que l'ergot 29 que porte la bague d'accrochage 28 traverse de part en part le poussoir 14, à la faveur de la piste 30A que comporte celui-ci.

L'ergot 29 fait donc saillie sur la surface intérieure de la bague d'accrochage 28 dans cette forme de réalisation.

En pratique, la bague d'accrochage 28 porte, en positions diamétralement opposées l'un par rapport à l'autre, deux ergots 29, et, en conséquence, le poussoir 14 et l'axe 19 de l'organe de commande 17 comportent chacun deux pistes, 30A pour le poussoir 14 et 30B pour l'axe 19 de l'organe de commande 17.

Dans la forme de réalisation représentée, les ergots 29 de la bague d'accrochage 28 ont une section transversale circulaire, et, de l'un à l'autre de leurs flancs, les pistes 30A, 30B du poussoir 14 et de l'axe 19 de l'organe de commande 17 ont une largeur légèrement supérieure à leur diamètre.

Ainsi qu'il est mieux visible pour l'une d'elles sur les figures 10, chacune des pistes 30A du poussoir 14 présente, en continuité l'un avec l'autre, deux tronçons 30'A, 30"A, dont l'un, le tronçon 30'A, dit ci-après tronçon longitudinal, s'étend parallèlement à l'axe A de l'ensemble à compter de la tranche supérieure 48 du poussoir 14, tandis que l'autre, le tronçon 30"A, dit ci-après tronçon transversal, s'étend perpendiculairement à cet axe A, à distance de la tranche supérieure 48.

Pour la définition de la position angulaire de repos du poussoir 14, le tronçon 30"A de sa piste 30A perpendiculaire à l'axe A de l'ensemble est en cul-de-sac.

Les pistes 30B que présente corollairement l'axe 19 de l'organe de commande 17 affectent un tronçon médian 49 de celui-ci présentant un diamètre intermédiaire entre celui d'un tronçon inférieur 50, de diamètre plus petit, et celui d'un tronçon supérieur 51, de diamètre plus grand.

Alors que les pistes 30A du poussoir 14 se présentent sous la forme de fentes, puisqu'elles traversent de part en part ce poussoir 14, et, plus précisément, une paroi tubulaire 52 de celui-ci, les pistes 30B de l'axe 19 de l'organe de commande 17 se présentent sous la forme de rainures, en affectant simplement en creux la surface extérieure du tronçon médian 49 de cet axe 19.

Ces pistes 30B s'étendent en pratique sur toute la hauteur de ce tronçon médian 49.

Elles s'étendent donc depuis l'épaulement 53 dont est issu à sa partie supérieure ce tronçon médian 49, et où elles sont borgnes, à l'épaulement 54 qui limite à sa partie inférieure ce tronçon médian 49, et où elles débouchent librement.

Chacune des pistes 30B que comporte l'axe 19 de l'organe de commande 17 présente, en continuité l'un avec l'autre, dans le sens axial allant de la tête 18 de cet organe de commande 17 au poussoir 14, et, donc, de haut en bas sur les figures, deux tronçons 30'B, 30"B, qui s'étendent l'un et l'autre parallèlement à l'axe A de l'ensemble, et qui sont circulairement décalés l'un par rapport à l'autre, avec, sur l'un de ses flancs, au raccordement de ces tronçons 30'B, 30"B, une facette de libération 55 oblique par rapport à cet axe A.

En pratique, cette facette de libération 55 s'étend sensiblement à 45° par rapport à l'axe A de l'ensemble.

Au raccordement entre ses deux tronçons 30'B, 30"B, chacune des pistes 30B présente, en outre, sur l'autre de ses flancs, une facette de retenue 56 perpendiculaire à l'axe A de l'ensemble.

En pratique, dans le sens axial allant de la tête 18 de l'organe de commande 17 au poussoir 14, la facette de retenue 56 s'étend au-delà de la facette de libération 55.

Autrement dit, elle est plus éloignée de la tête 18 de l'organe de commande 17 que la facette de libération 55.

Dans la forme de réalisation représentée, les moyens élastiques de polarisation axiale 31 associés au poussoir 14 et les moyens élastiques de polarisation circulaire 32 également associés à celui-ci sont constitués par un seul et même ressort, de compression et de torsion, du type ressort à boudin, qui, par l'une de ses extrémités, est calé sur le poussoir 14, et qui, par l'autre de ses extrémités, est calé sur l'axe 19 de l'organe de commande 17.

En pratique, ce ressort 31, 32 prend appui sur un fond 57 fermant le poussoir 14 à sa partie inférieure, en entourant un bossage 58 prévu en saillie sur ce fond 57 pour son centrage.

Ainsi qu'il est visible sur la figure 4, il comporte, à son extrémité correspondante, un retour en équerre 59, qui est dirigé vers l'axe A de l'ensemble, et par lequel il est engagé dans une échancrure 60 prévue à cet effet sur le bossage 58.

A son extrémité supérieure, le ressort 31, 32 entoure le tronçon inférieur 50 de l'axe 19 de l'organe de commande 17, et il est engagé, pour son centrage, dans une rainure 61 prévue annulairement à cet effet en creux sur l'épaulement 54 délimitant à sa partie inférieure le tronçon médian 49 de cet axe 19.

Par un retour en équerre 62 dirigé parallèlement à l'axe A de l'ensemble, le ressort 31, 32 est en prise avec un logement 63 prévu en creux sur le fond de la rainure 61.

Dans la forme de réalisation représentée, l'axe 19 de l'organe de commande 17 est creux, et les moyens d'attelage à jeu 21 prévus entre le poussoir 14 et lui comportent au moins une patte d'attelage 65, qui, solidaire du poussoir 14, et élastiquement déformable radialement, s'étend parallèlement à l'axe A de l'ensemble, et qui, formant un crochet 66 à son extrémité libre, est apte à venir en prise avec un épaulement 67 prévu transversalement à cet effet dans l'alésage interne 68 de l'axe 19 de l'organe de commande 17.

En pratique, deux pattes d'attelage 65 sont prévues, en positions diamétralement opposées l'une par rapport à l'autre, à l'intérieur du poussoir 14.

Dans la forme de réalisation représentée, elles appartiennent à une pièce 69, qui, par une vis 70, est rapportée axialement dans ce poussoir 14, en bout d'une colonnette 71 faisant axialement saillie sur le bossage 58 de son fond 57.

Il va de soi, cependant, que, en variante, ces deux pattes d'attelage 65 peuvent être d'un seul tenant avec le poussoir 14, en formant une seule et même pièce avec celui-ci.

Dans la forme de réalisation représentée, les moyens de déverrouillage 33 sont aptes à permettre un entraînement en rotation du seul poussoir 14, de nature à écarter temporairement celui-ci de sa position de repos, et ils sont constitués par une tige, de section transversale autre que circulaire, et par exemple de section transversale hexagonale, comme représenté, le poussoir 14 présentant, axialement, pour coopération avec cette tige, un alésage 72 de section transversale complémentaire.

En pratique, cet alésage 72 s'étend entre les pattes d'attelage 65.

Autrement dit, ces pattes d'attelage 65 sont établies en bordure de cet alésage 72.

Elles sont donc contrebutées par la tige formant les moyens de déverrouillage 33, ce qui leur interdit d'échapper à l'épaulement 67 de l'axe 19 de l'organe de commande 17.

Dans la forme de réalisation représentée, les moyens de déverrouillage 33 sont sous le contrôle d'un barillet de serrure 74 à la disposition de l'usager.

En pratique, ce barillet de serrure 74 est disposé dans un logement 75 formé par la partie supérieure, élargie à cet effet, de l'alésage interne 68 de l'axe 19 de l'organe de commande 17.

Il débouche donc en façade, dans la zone centrale de la tête 18 de cet organe de commande 17.

Bien entendu, le barillet de serrure 74 est convenablement calé axialement, et circulairement, dans son logement 75, à l'aide d'un organe de retenue 76, qui intervient à la manière d'une goupille, et qui, par exemple, est formé par l'un de ses disques, communément appelés "paillettes".

Pour la position sortie d'attente de l'organe de commande 17 représentée à la figure 4, les pattes d'attelage 65 du poussoir 14 sont en prise avec l'épaulement 67 de l'axe 19 de cet organe de commande 17, et le ressort constituant les moyens élastiques de rappel 20 de ce dernier est alors préférentiellement sous une légère précontrainte, tout en pouvant être détendu si désiré.

Conjointement, le ressort constituant les moyens élastiques de polarisation axiale 31 et les moyens élastiques de polarisation circulaire 32 associés au poussoir 14 est alors lui-même détendu ou sous une légère précontrainte.

Pour cette position sortie d'attente de l'organe de commande 17, et tel que représenté pour l'un d'eux à la figure 10, les ergots 29 de la bague d'accrochage 28 sont en prise, d'une part, avec le tronçon 30"A transversal des pistes 30A du poussoir 14, en sorte que ce poussoir 14 se trouve retenu axialement en position reculée, à distance du composant 10 sous-jacent, et, d'autre part, avec le tronçon 30"B inférieur des pistes 30B de l'axe 19 de l'organe de commande 17.

Sous la sollicitation des moyens élastiques de polarisation circulaire 32 qui lui sont associés, le poussoir 14 est alors en butée contre les ergots 29 de la bague d'accrochage 28, par le fond du tronçon 30"A transversal de ses pistes 30A, ce qui définit sa position angulaire de repos.

En pratique, et tel que représenté sur les figures 1 et 4, le fond 57 du poussoir 14 est alors conjointement largement en retrait par rapport à l'extrémité libre du corps de guidage 12, qui, dans la forme de réalisation représentée, est ouvert latéralement par deux fentes 78.

En pratique, également, la bague d'accrochage 28, qui, par ailleurs, est montée librement rotative, avec un léger jeu, dans son logement 35, est alors conjointement bloquée angulairement en position sur l'axe 19 de l'organe de commande 17 par ses ergots 29, ce qui assure la pérennité de la retenue du poussoir 14.

On supposera, maintenant, qu'une action d'enfoncement est exercée sur l'organe de commande 17, suivant la flèche F1 des figures 1, 4, 9A et 10.

Dans un premier temps, l'organe de commande 17 s'enfonce, sans effet particulier, dans le corps de guidage 12, en maintenant bloquée dans sa position la bague d'accrochage 28 par le tronçon 30"B inférieur de ses pistes 30B.

Cette situation se perpétue jusqu'à ce que, comme représenté sur la figure 10', la facette de libération 55 de ces pistes 30B vienne au contact des ergots 29 de la bague d'accrochage 28.

Du fait de l'obliquité de cette facette de libération 55, et pour autant que l'action d'enfoncement exercée sur l'organe de commande 17 soit poursuivie, les ergots 29 de la bague d'accrochage 28 sont l'objet d'une sollicitation transversale due à la composante correspondante de l'effet axial développé, et la bague d'accrochage 28 est donc alors contrainte de tourner autour de l'axe A de l'ensemble, suivant la flèche F2 de la figure 10'.

Du fait de cette rotation, les ergots 29 de la bague d'accrochage 28 arrivent au droit du tronçon 30'B supérieur des pistes 30B de l'axe 19 de l'organe de commande 17, tel que représenté sur la figure 10A, et, par construction, les dispositions sont telles que, après avoir précédemment décrit le tronçon 30"A transversal des pistes 30A du poussoir 14, ils arrivent simultanément au droit du tronçon 30'A longitudinal de ces pistes 30A, tel qu'également représenté sur la figure 10A.

Les moyens d'accrochage 16 étant ainsi en quelque sorte "effacés", le poussoir 14 se trouve libéré, et, sous la sollicitation des moyens élastiques de polarisation axiale 31 qui lui sont associés, progressivement mis sous contrainte élastique par l'organe de commande 17 au fur et à mesure de l'enfoncement de celui-ci, il passe brutalement, suivant la flèche F3 des figures 9A et 10A, de la position reculée qui était restée jusqu'alors la sienne, tel que représenté sur la figure 9A, à la position avancée, représentée à la figure 9B, pour laquelle il agit franchement sur le composant 10 sous-jacent, et, plus précisément, sur le téton 15 de celui-ci, en provoquant le changement d'état de ce composant 10, et, en pratique, en provoquant le passage de celui-ci de son état de fermeture à son état d'ouverture.

Mais les ergots 29 de la bague d'accrochage 28 se trouvent alors au droit de la facette de retenue 56 des pistes 30B de l'axe 19 de l'organe de commande 17.

Si, donc, cet organe de commande 17 est relâché, et amorce un retour en direction de sa position sortie d'attente, suivant la flèche F4 des figures 9B et 10B, sous la sollicitation de ses moyens élastiques de rappel 20 mis sous contrainte élastique dans l'intervalle, il vient se crocheter par cette facette de retenue 56 sur les ergots 29 de la bague d'accrochage 28, tel que représenté sur les figures 9C et 10C.

L'organe de commande 17 est dès lors retenu en position enfoncée de service par la bague d'accrochage 28, et, les moyens élastiques de polarisation axiale 31 étant eux-mêmes maintenus sous contrainte élastique par cet organe de commande 17, le poussoir 14 demeure lui-même en position avancée, en maintenant à son tour dans son nouvel état le composant 10 sous-jacent.

En pratique, du fait des moyens d'attelage à jeu 21, il résulte, du recul de l'organe de commande 17, au terme duquel cet organe de commande 17 vient en prise par l'épaulement 67 de l'alésage interne 68 de son axe 19 avec les crochets 66 des pattes d'attelage 65 du poussoir 14, un léger recul de ce poussoir 14, ainsi qu'il ressort d'une comparaison entre les figures 9B et 9C, mais ce recul est insuffisant pour entraîner un nouveau changement d'état du composant 10 sous-jacent, qui, donc, reste dans son état d'ouverture.

Globalement, lorsqu'il est ainsi en position reculée, le poussoir 14 affleure sensiblement avec l'extrémité libre du corps de guidage 12, comme représenté.

Pour déverrouiller l'ensemble, et permettre ainsi le retour du composant 10 sous-jacent en état de fermeture, il faut agir en conséquence sur les moyens de déverrouillage 33, à l'aide d'une clé non représentée.

Introduite dans le barillet de serrure 74, cette clé provoque la rotation de la tige constituant les moyens de déverrouillage 33, et, par là, une rotation du poussoir 14 par rapport à l'organe de commande 17, à l'encontre des moyens élastiques de polarisation circulaire 32 qui lui sont associés, suivant la flèche F5 de la figure 10C.

Du fait de cette rotation, qui le conduit momentanément de la position angulaire de repos représentée en traits continus sur la figure 10C à une autre position angulaire, écartée angulairement de la précédente, et schématisée en traits interrompus sur cette figure 10C, le poussoir 14 provoque lui-même une rotation, dans le même sens, de la bague d'accrochage 28, les ergots 29 de celle-ci étant en prise avec le tronçon 30'A longitudinal de ses pistes 30A.

Il en résulte que ces ergots 29 arrivent au droit du tronçon 30"B inférieur des pistes 30B de l'axe 19 de l'organe de commande 17, ce qui libère celui-ci.

Sous la sollicitation de ses moyens élastiques de rappel 20, l'organe de commande 17 revient de lui-même en position sortie d'attente, et, par les moyens d'attelage à jeu 21, il ramène en position reculée le poussoir 14.

Conjointement, momentanément écarté, comme précédemment indiqué, de sa position angulaire de repos par les moyens de déverrouillage 33, le poussoir 14 revient de lui-même à cette position angulaire de repos sous la sollicitation des moyens élastiques de polarisation circulaire 32 qui lui sont associés, dès que l'action de rotation précédemment exercée sur ces moyens de déverrouillage 33 est relâchée.

Préférentiellement, il est fait en sorte que la rotation du poussoir 14 nécessaire au déverrouillage soit relativement importante, de l'ordre par exemple de 30° à 50°, pour que le déverrouillage ne puisse intervenir de manière involontaire, par un simple effleurement de la clé.

Pour ce faire, il peut par exemple être prévu, au début de cette rotation, un jeu mort dont il résulte qu'elle est sans effet.

En particulier, dans une forme de réalisation simplifiée de l'invention, les moyens de déverrouillage ne sont pas sous le contrôle d'un barillet de serrure.

Ils se limitent donc dans ce cas à une tige propre à un entraînement en rotation du poussoir, soit que cette tige soit implantée à demeure dans le bouton de commande, soit qu'elle puisse en être retirée, la partie accessible de cette tige pouvant alors avoir une forme quelconque, et, par exemple, une forme analogue à celle de la tête de l'organe de commande, à la place de celle-ci.

En outre, le déverrouillage peut être dû à une rotation de l'organe de commande, plutôt qu'à celle du poussoir, notamment lorsque les moyens de déverrouillage ne sont pas sous le contrôle d'un barillet de serrure.

## Revendications

1. Bouton de commande du genre comportant, de manière coaxiale, un corps de guidage (12), par lequel il est adapté à être monté sur un quelconque support, et qui, donc, est fixe, un poussoir (14), qui, pour action sur un quelconque composant (10) sous-jacent, est monté mobile axialement à la manière d'un piston dans ledit corps de guidage (12), entre une position reculée et une position avancée, des moyens d'accrochage (16), qui, interposés sur le trajet du poussoir (14), pour une retenue débrayable de celui-ci dans un sens axial au moins, sont effaçables, un organe de commande (17), qui, monté mobile axialement par rapport au corps de guidage (12), entre une position sortie d'attente et une position enfoncée de service, comporte une tête (18), pour l'action de l'usager, et un axe (19), pour l'actionnement du poussoir (14), des moyens élastiques de rappel (20), qui sollicitent en permanence l'organe de commande (17) en direction de sa position sortie d'attente, dans lequel il est associé à ce poussoir (14), d'une part, des moyens élastiques de polarisation axiale (31), qui sont aptes à le solliciter en direction de sa position avancée, et, d'autre part, des moyens élastiques de polarisation circulaire (32), qui le sollicitent en permanence en direction d'une position angulaire de repos, et dans lequel il est prévu des moyens de déverrouillage (33) qui, sous le contrôle de l'usager, sont aptes à permettre un entraînement en rotation relatif du poussoir (14) et/ou de l'organe de commande (17) l'un par rapport à l'autre, caractérisé en ce que, intervenant entre le poussoir (14) et l'organe de commande (17), il comporte des moyens d'attelage à jeu (21), qui sont aptes à permettre à cet organe de commande (17) d'exercer une traction sur le poussoir (14) dans le sens axial opposé à son action sur le composant (10) sous-jacent, et en ce que lesdits moyens d'accrochage (16) comportent, d'une part, une bague d'accrochage (28), qui, montée rotative par rapport au corps de guidage (12) tout en étant calée axialement sur celui-ci, porte radialement en saillie au moins un ergot (29), et, d'autre part, deux pistes (30A, 30B) avec lesquelles ledit ergot (29) est simultanément en prise, l'une sur le poussoir (14), l'autre sur l'axe (19) de l'organe de commande (17), en ce que, le poussoir (14) étant lui-même monté rotatif autour de l'axe (A) de l'ensemble.

2. Bouton de commande suivant la revendication 1, caractérisé en ce que la piste (30B) que comporte l'axe (19) de l'organe de commande (17) présente, en continuité l'un avec l'autre, deux tronçons (30'B, 30"B), qui s'étendent l'un et l'autre parallèlement à l'axe (A) de l'ensemble, et qui sont circulairement décalés l'un par rapport à l'autre, avec, sur l'un de ses flancs, au raccordement desdits tronçons (30'B, 30"B), une facette de libération (55) oblique par rapport audit axe (A).

3. Bouton de commande suivant la revendication 2, caractérisé en ce que, au raccordement entre ses deux tronçons (30'B, 30"B), la piste (30B) que comporte l'axe (19) de l'organe de commande (17) présente, sur l'autre de ses flancs, une facette de retenue (56) perpendiculaire à l'axe (A) de l'ensemble.

4. Bouton de commande suivant les revendications 2, 3, prises conjointement, caractérisé en ce que, dans le sens axial allant de la tête (18) de l'organe de commande (17) au poussoir (14), la facette de retenue (56) s'étend au-delà de la facette de libération (55).

5. Bouton de commande suivant l'une quelconque des revendications 1 à 4, caractérisé en ce que la piste (30A) que comporte le poussoir (14) présente, en continuité l'un avec l'autre, deux tronçons (30'A, 30"A), dont un s'étend parallèlement à l'axe (A) de l'ensemble, tandis que l'autre s'étend perpendiculairement à celui-ci.

6. Bouton de commande suivant la revendication 5, caractérisé en ce que le tronçon (30"A) de la piste (30A) du poussoir (14) perpendiculaire à l'axe (A) de l'ensemble est en cul-de-sac.

7. Bouton de commande suivant l'une quelconque des revendications 1 à 6, caractérisé en ce que la bague d'accrochage (28) entoure le poussoir (14), qui entoure lui-même l'axe (19) de l'organe de commande (17), en sorte que l'ergot (29) qu'elle porte traverse de part en part le poussoir (14), à la faveur de la piste (30A) que comporte celui-ci.

8. Bouton de commande suivant l'une quelconque des revendications 1 à 7, caractérisé en ce que la bague d'accrochage (28) porte, en positions diamétralement opposées l'un par rapport à l'autre, deux ergots (29), et, en correspondance, le poussoir (14) et l'axe (19) de l'organe de commande (17) comportent chacun deux pistes (30A, 30B).

9. Bouton de commande suivant l'une quelconque des revendications 1 à 8, caractérisé en ce que les moyens élastiques de polarisation axiale (31) du poussoir (14) et ses moyens élastiques de polarisation circulaire (32) sont constitués par un seul et même ressort de compression et de torsion, qui, par l'une de ses extrémités, est calé sur le poussoir (14), et qui, par l'autre de ses extrémités, est calé sur l'axe (19) de l'organe de commande (17).

10. Bouton de commande suivant l'une quelconque des revendications 1 à 9, caractérisé en ce que des moyens de déverrouillage (33) sont sous le contrôle d'un barillet de serrure (74).

11. Bouton de commande suivant l'une quelconque des revendications 1 à 10, caractérisé en ce que les moyens de déverrouillage (33) sont aptes à permettre un entraînement en rotation du poussoir (14) de nature à l'écarter temporairement de sa position angulaire de repos.

12. Bouton de commande suivant la revendication 11, caractérisé en ce que les moyens de déverrouillage (33) sont constitués par une tige de section transversale autre que circulaire , et le poussoir (14) présente axialement, pour coopération avec cette tige, un alésage (72) de section transversale complémentaire.

13. Bouton de commande suivant la revendication 12, caractérisé en ce que, les moyens d'attelage à jeu (21) entre le poussoir (14) et l'axe (19) de l'organe de commande (17) comportant au moins une patte d'attelage (65) qui, solidaire du poussoir (14), et élastiquement déformable radialement, s'étend parallèlement à l'axe (A) de l'ensemble, ladite patte d'attelage (65) est établie en bordure de l'alésage (72) du poussoir (14) et elle est donc contrebutée par la tige constituant les moyens de déverrouillage (33).

14. Bouton de commande suivant l'une quelconque des revendications 1 à 13, caractérisé en ce que la bague d'accrochage (28) se trouve disposée dans un logement (35) défini pour partie par le corps de guidage (12) et pour partie par une douille (36) calée axialement sur ce dernier.

15. Bouton de commande suivant la revendication 14, caractérisé en ce que la douille (36) est contrebutée axialement par une collerette (37) rapportée sur le corps de guidage (12).

16. Bouton de commande suivant la revendication 15, caractérisé en ce que la collerette (37) s'étend radialement à distance de la douille (36) et l'organe de commande (17) comporte une jupe (44) engagée axialement dans l'espace annulaire (43) correspondant.

17. Bouton de commande suivant l'une quelconque des revendications 14 à 16, caractérisé en ce que la douille (36) fournit un appui aux moyens élastiques de rappel (20) de l'organe de commande (17).

## Claims

1. A control button of the kind comprising in coaxial relationship a guide body (12), by way of which it is adapted to be mounted on any support and which is therefore fixed, a push member (14), which, for acting on any subjacent component (10), is mounted axially movably in the manner of a piston in said guide body (12) between a retracted position and an advanced position, latching means (16) which, interposed on the path of movement of the push member (14), for disengageably retaining same in one axial direction at least, are releasable, a control member (17) which, mounted movably axially with respect to the guide body (12) between an extended waiting position and a pressed operational position comprises a head (18) for action by the user and an axis portion (19) for actuation of the push member (14), resilient return means (20) which continuously urge the control member (19) in the direction of its extended waiting position, wherein associated with said push member (14) are on the one hand resilient axial biasing means (31) which are capable of urging it in the direction of its advanced position and on the other hand resilient circular biasing means (31) which continuously urge it in the direction of an angular rest position, and wherein there are provided unlocking means (33) which, under the control of the user, are capable of permitting relative rotational entrainment of the push member (14) and/or the control member (17) with respect to each other, characterised in that, operatively disposed between the push member (14) and the control member (17), it comprises free-motion coupling means (21) which are capable of permitting said control member (17) to apply a pulling force to the push member (14) in the axial direction opposite to its action on the subjacent component (10), and that said latching means (16) comprise on the one hand a latching ring (28) which, mounted rotatably with respect to the guide body (12) while being axially fixed thereon, carries radially in projecting relationship at least one lug (29), and, on the other hand, two tracks (30A, 30B) with which said lug (29) is simultaneously in engagement, one on the push member (14) and the other on the axis portion (19) of the control member (17), the push member (14) itself being mounted rotatably about the axis (A) of the assembly.

2. A control button according to claim 1 characterised in that the track (30B) that the axis portion (19) of the control member (17) comprises has in mutual continuity two portions (30'B, 30"B) which both extend parallel to the axis (A) of the assembly and which are circularly displaced relative to each other, with, on one of its flanks, at the junction of said portions (30'B, 30"B), a liberation face (55) which is inclined with respect to said axis (A).

3. A control button according to claim 2 characterised in that, at the junction between its two portions (30'B, 30"B), the track (30B) that the axis portion (19) of the control member (17) comprises has on the other of its flanks a retaining face (56) perpendicular to the axis (A) of the assembly.

4. A control button according to claims 2 and 3 in combination characterised in that, in the axial direction from the head (18) of the control member (17) to the push member (14), the retaining face (56) extends beyond the liberation face (55).

5. A control button according to any one of claims 1 to 4 characterised in that the track (30A) that the push member (14) comprises has in mutual continuity two portions (30'A, 30"A) of which one extends parallel to the axis of the assembly while the other extends perpendicularly thereto.

6. A control button according to claim 5 characterised in that the portion (30"A) of the track (30A) of the push member (14) which is perpendicular to the axis (A) of the assembly is of a blind configuration.

7. A control button according to any one of claims 1 to 6 characterised in that the latching ring (28) surrounds the push member (14) which itself surrounds the axis portion (19) of the control member (17) in such a way that the lug (29) that it carries passes through the push member (14) by way of the track (30A) that it comprises.

8. A control button according to any one of claims 1 to 7 characterised in that the latching ring (28) comprises two lugs (29) at mutually diametrally opposite positions and in corresponding relationship the push member (14) and the axis portion (19) of the control member (17) each comprise two tracks (30A, 30B).

9. A control button according to any one of claims 1 to 8 characterised in that the resilient axial biasing means (31) of the push member (14) and its resilient circular biasing means (32) are formed by one and the same compression and torsion spring which is fixed by way of one of its ends to the push member (14) and which is fixed by way of the other of its ends to the axis portion (19) of the control member (17).

10. A control button according to any one of claims 1 to 9 characterised in that unlocking means (33) are under the control of a lock barrel (74).

11. A control button according to any one of claims 1 to 10 characterised in that the unlocking means (33) are capable of permitting rotational entrainment of the push member (14) so as to temporarily move it away from its angular rest position.

12. A control button according to claim 11 characterised in that the unlocking means (33) are formed by a rod of cross-section other than circular and that the push member (14), for co-operation with said rod, axially has a bore (72) of complementary cross-section.

13. A control button according to claim 12 characterised in that, the free-motion coupling means (21) between the push member (14) and the axis portion (19) of the control member (17) comprising at least one coupling leg (65) which, fixed with respect to the push member (14) and being radially resiliently deformable, extends parallel to the axis (A) of the assembly, said coupling leg (65) is disposed at the edge of the bore (72) in the push member (14) and it is therefore braced by the rod constituting the unlocking means (33).

14. A control button according to any one of claims 1 to 13 characterised in that the latching ring (28) is disposed in a housing (35) defined in part by the guide body (12) and in part by a sleeve (36) axially fixed on the latter.

15. A control button according to claim 14 characterised in that the sleeve (36) is axially braced by a collar portion (37) which is fitted on to the guide body (12).

16. A control button according to claim 15 characterised in that the collar portion (37) extends radially at a spacing from the sleeve (36) and the control member (17) comprises a skirt (44) engaged axially in the corresponding annular space (43).

17. A control button according to any one of claims 14 to 16 characterised in that the sleeve (36) provides a support for the resilient return means (20) of the control member (17).

## Patentansprüche

1. Bedienungstaste, die in koaxialer Anordnung folgende Elemente umfaßt: einen Führungskörper (12), durch den sie an einem beliebigen Träger befestigt werden kann und der damit feststehend ist, einen Stößel (14), der für die Einwirkung auf eine beliebige darunter angeordnete Komponente (10) nach der Art eines Kolbens in diesem Führungskörper (12) zwischen einer zurückgezogenen und einer vorgeschobenen Stellung axial beweglich ist, im Weg des Stößels (14) angeordnete, ausrückbare Einhakmittel (16) für eine auskuppelbare Verriegelung des Stößels mindestens in einer axialen Richtung, ein Bedienungsorgan (17), das bezüglich des Führungskörpers (12) zwischen einer ausgetretenen Wartestellung und einer eingedrückten Betriebsstellung axial beweglich ist und einen Kopf (18) für die Einwirkung des Benutzers und eine Achse (19) für die Betätigung des Stößels (14) aufweist, elastische Rückholmittel (20), die das Bedienungsorgan (17) ständig in Richtung seiner ausgetretenen Wartestellung beaufschlagen, wobei dem Stößel (14) einerseits elastische Mittel (31) zur axialen Polarisierung, die ihn in Richtung seiner vorgeschobenen Stellung beaufschlagen können, und andererseits elastische Mittel (32) zur Winkelpolarisierung, die ihn ständig in Richtung einer Ruhewinkelstellung beaufschlagen, zugeordnet sind und Entriegelungsmittel (33) vorgesehen sind, die geeignet sind, durch Einwirkung des Benutzers eine relative Verdrehung des Stößels (14) und/oder des Bedienungsorgangs (17) zueinander zu gestatten, dadurch gekennzeichnet, daß sie zwischen dem Stößel (14) und dem Bedienungsorgan (17) Kopplungsmittel (21) mit Spiel aufweist, die geeignet sind, diesem Bedienungsorgan (17) die Ausübung eines Zugs auf den Stößel (14) in der axialen Richtung, die seiner Einwirkung auf die darunter angeordnete Komponente (10) entgegengesetzt ist, zu gestatten, und daß die Einhakmittel (16) einerseits einen Einhakring (28) umfassen, der bezüglich des Führungskörpers (12) drehbar ist, wobei er auf diesem axial blockiert ist, und der radial vorstehend mindestens eine Nase (29) trägt, und andererseits zwei Bahnen (30A, 30B), mit denen die Nase (29) gleichzeitig in Eingriff steht und deren eine auf dem Stößel (14) und deren andere auf der Achse (19) des Bedienungsorgans (17) angeordnet ist, und daß der Stößel selbst um die Achse (A) der Einrichtung drehbar ist.

2. Bedienungstaste nach Anspruch 1, dadurch gekennzeichnet, daß die auf der Achse (19) des Bedienungsorgans (17) vorgesehene Bahn (30B) aneinander anschließend zwei Teilstrecken (30'B, 30"B) aufweist, die sich beide parallel zur Achse (A) der Einheit erstrecken und die winkelmäßig gegeneinander versetzt sind, wobei auf einer ihrer Flanken an der Verbindung dieser Teilstrecken (30'B, 30"B) eine bezüglich dieser Achse (A) schräge Freigabekante (55) vorgesehen ist.

3. Bedienungstaste nach Anspruch 2, dadurch gekennzeichnet, daß die auf der Achse (19) des Bedienungsorgangs (17) vorgesehene Bahn (30B) an der Verbindung zwischen ihren beiden Teilstrecken (30'B, 30"B) auf ihrer anderen Flanke eine zur Achse (A) der Einheit senkrechte Rückhaltekante (56) aufweist.

4. Bedienungstaste nach den Ansprüchen 2, 3 zusammen, dadurch gekennzeichnet, daß sich die Rückhaltekante (56) in dem vom Kopf (18) des Bedienungsorgans (17) zum Stößel (14) gerichteten Sinn hinter der Freigabekante (55) erstreckt.

5. Bedienungstaste nach einem der Ansprüche 1 bis 4, dadurch gekennzeichnet, daß die auf dem Stößel (14) vorgesehene Bahn (30A) aneinander anschließend zwei Teilstrecken (30'A, 30"A) aufweist, deren eine sich parallel zur Achse (A) der Einheit erstreckt, während die andere sich zu dieser senkrecht erstreckt.

6. Bedienungstaste nach Anspruch 5, dadurch gekennzeichnet, daß die zur Achse (A) der Einheit senkrechte Teilstrecke (30"A) der Bahn (30A) des Stößels (14) eine Sackstrecke ist.

7. Bedienungstaste nach einem der Ansprüche 1 bis 6, dadurch gekennzeichnet, daß der Einhakring (28) den Stößel (14) umgibt, der seinerseits die Achse (19) des Bedienungsorgans (17) umgibt, so daß die auf ihm vorgesehene Nase (29) den Stößel (14) in der Bahn (30A) vollständig durchquert.

8. Bedienungstaste nach einem der Ansprüche 1 bis 7, dadurch gekenzeichnet, daß der Einhakring (28) in zueinander diametral entgegengesetzten Stellungen zwei Nasen (29) trägt und der Stößel (14) und die Achse (19) des Bedienungsorgans (17) entsprechend jeweils zwei Bahnen (30A, 30B) aufweisen.

9. Bedienungstaste nach einem der Ansprüche 1 bis 8, dadurch gekennzeichnet, daß die elastischen Mittel (31) zur axialen Polarisierung des Stößels (14) und seine elastischen Mittel (32) zur Winkelpositionierung aus ein und derselben Druck- und Torsionsfeder bestehen, die mit einem ihrer Enden am Stößel (14) und mit ihrem anderen Ende an der Achse (19) des Bedienungsorgans (17) blockiert ist.

10. Bedienungstaste nach einem der Ansprüche 1 bis 9, dadurch gekennzeichnet, daß die Entriegelungsmittel (33) durch einen Schloßzylinder (74) betätigbar sind.

11. Bedienungstaste nach einem der Ansprüche 1 bis 10, dadurch gekennzeichnet, daß die Entriegelungsmittel (33) geeignet sind, den Stößel (14) in eine solche Drehung versetzen zu können, daß er zeitweise aus seiner Ruhewinkelstellung entfernt wird.

12. Bedienungstaste nach Anspruch 11, dadurch gekennzeichnet, daß die Entriegelungsmittel (33) aus einer Stange mit nicht kreisförmigem Querschnitt bestehen und der Stößel (14) axial zum Zusammenwirken mit dieser Stange eine Bohrung (72) mit ergänzendem Querschnitt aufweist.

13. Bedienungstaste nach Anspruch 12, dadurch gekennzeichnet, daß die Kopplungsmittel (21) mit Spiel zwischen dem Stößel (14) und der Achse (19) des Bedienungsorgans (17) mindestens einen mit dem Stößel (14) fest verbundenen Kopplungslappen (65) umfassen, der radial elastisch verformbar ist und sich parallel zur Achse (A) der Einheit erstreckt, und daß dieser Koppelungslappen (65) am Rande der Bohrung (72) des Stößels (14) angeordnet ist und damit durch die die Entriegelungsmittel (33) bildende Stange abgestützt ist.

14. Bedienungstaste nach einem der Ansprüche 1 bis 13, dadurch gekennzeichnet, daß der Einhakring (28) in einer Aufnahme (35) angeordnet ist, die zum Teil von dem Führungskörper (12) und zum Teil von einer an diesem axial blokkierten Buchse (36) abgegrenzt ist.

15. Bedienungstaste nach Anspruch 14, dadurch gekennzeichnet, daß die Buchse (36) axial durch eine Hülse (37) abgestützt ist, die an dem Führungskörper (12) befestigt ist.

16. Bedienungstaste nach Anspruch 15, dadurch gekennzeichnet, daß der Ring (37) sich radial in einem Abstand von der Buchse (36) erstreckt und das Bedienungsorgan (17) ein rohrförmiges Element (44) aufweist, das axial in den entsprechenden ringförmigen Raum (43) eingesteckt ist.

17. Bedienungstaste nach einem der Ansprüche 14 bis 16, dadurch gekennzeichnet, daß die Buchse (36) ein Lager für die elastischen Rückholmittel (20) des Bedienungsorgans (17) bildet.
